# EUROPÄISCHE PATENTSCHRIFT

(11) **EP 0 710 527 B1**
(45) Veröffentlichungstag und Bekanntmachung des Hinweises auf die Patenterteilung: **22.10.2003**
(21) Anmeldenummer: 95118775.6
(22) Anmeldetag: 03.02.1994
(51) Int. Cl.: B24B 23/04, B24B 45/00

(54) **Handwerkzeugmaschine zur Flächenbearbeitung**
Handtool for machining surfaces
Outil à main de surfaçage

(43) Veröffentlichungstag der Anmeldung: 08.05.1996
(62) Teilanmeldung aus: 94101587.7
(73) Patentinhaber: ROBERT BOSCH GMBH, 70442 Stuttgart (DE)
(72) Erfinder: Wünsch, Steffen, Dipl.-Ing., D-71088 Holzgerlingen (DE); Bergner, Joao, Dipl.-Ing., D-71134 Aidlingen (DE)

(56) Entgegenhaltungen:
- EP-A- 0 232 761
- WO-A-94/04312
- DE-A- 2 040 907
- DE-A- 19 503 078
- GB-A- 678 552
- GB-A- 686 363
- GB-A- 2 100 638
- GB-A- 2 106 217
- US-A- 2 991 596
- US-A- 4 839 995

## Beschreibung

### Stand der Technik

Die Erfindung geht aus von einer Handwerkzeugmaschine nach dem Oberbegriff des Anspruchs 1.

Durch die US 3 160 995 ist eine Handwerkzeugmaschine zum randnahen Schleifen von Flächen, insbesondere in Ecken bzw. entlang von Hohlkehlen, bekannt. Die Handwerkzeugmaschine hat einen Schleifteller mit dreieckiger Grundfläche. Dessen Arbeitsbewegung erfolgt um eine feststehende, zur Grundfläche normal verlaufende Achse hin- und her schwenkend. Dabei durchstößt die Achse den Schleifteller geometrisch nahe einer nach vorn weisenden Ecke. Der Winkel der Ecke im vorderen Bereich des Schleiftellers ist kleiner als 90°, damit der Schleifteller bis in äußerste, randnahe Bereiche von Ecken bzw. Hohlkehlen zum Schleifen einsetzbar ist. Bei einer weiterentwickelten, derartigen Handwerkzeugmaschine mit den Schleifteller geometrisch mittig durchstoßender Achse sind die Ränder des Schleifwerkzeugs gewölbt, wie auch bei Bügeleisen bekannt, zum kantenbündigen Schleifen an schwer zugänglichen Stellen.

Der als gleichseitiges Dreieck mit gewölbten Seitenkanten ausgestaltete Grundriß des Schleiftellers hat, wie alle derartigen Dreiecke, drei Eckwinkel, jeweils kleiner als 90°.

Darüber hinaus sind Handwerkzeugmaschinen mit rechteckigem Schleifteller bekannt, der mittels Exzenterantrieb eine gefesselte, kreisende Bewegung ausführt. Diese Handwerkzeugmaschinen werden als Schwingschleifer bezeichnet, obwohl ihr Werkzeug keine im eigentlichen Sinn schwingende Bewegung ausführt.

Eine Weiterentwicklung der Schwingschleifer führte zum Exzenterschleifer mit ungefesselt kreisendem und rotierendem Schleifteller. Dessen Bewegung ist durch Einstellen mehrerer, unterschiedlicher Bearbeitungsstufen steuerbar.

Aus der US 4 782 632 ist eine Schleifmaschine mit einem über eine biegsame Welle angetriebenen, drehenden Schleifteller bekannt, der von einer schalenartigen, feststehenden Schutzhaube übergriffen wird, die sich mit ihrem schalenartigen Rand auf einem zu bearbeitenden Werkstück abstützt und die über einen Rohrstutzen und einen Schlauch mit einem Staubsauger verbunden ist, der anfallenden Schleifstaub nach außen absaugen kann.

Die bekannten Handwerkzeugmaschinen sind leistungsfähig aber verhältnismäßig aufwendig gebaut. Sie benötigen zum Werkzeugwechsel, d.h. Wechsel des Schleiftellers, ein Hilfswerkzeug.

### Vorteile der Erfindung

Die erfindungsgemäße Handwerkzeugmaschine mit den Merkmalen des Anspruchs 1, der Schleifteller nach Anspruch 19 und der Werkzeughalter für eine solche Maschine gemäß Anspruch 22 haben demgegenüber den Vorteil einfacher Bauart, bequemen schnellen Wechsels des Werkzeugs, insbesondere des Schleifblatts gemeinsam mit dem Schleifteller, ohne Hilfswerkzeug, *bzw. des einfachen Befestigens und Entriegelns beispielsweise zum Wenden und Reinigen des Schleiftellers.*

Weitere vorteilhafte Ausgestaltungen der Erfindung ergeben sich aus den Merkmalen der abhängigen Ansprüche.

### Zeichnung

In der nachfolgenden Beschreibung ist anhand der zugehörigen Zeichnung ein Ausführungsbeispiel der Erfindung näher erläutert.

Es zeigen Figur 1 die Seitenansicht einer erfindungsgemäßen Handwerkzeugmaschine, Figur 2 eine Draufsicht der Handwerkzeugmaschine gemäß Figur 1, Figur 3 einen vergrößerten Ausschnitt des vorderen Bereichs der Handwerkzeugmaschine gemäß Figur 1, Figur 4 eine Draufsicht des Werkzeughalters, Figur 5 und 6 Schwingelemente des Werkzeughalters gemäß Figur 4, Figur 7 eine Seitenansicht der Figur 4 insbesondere der Schwingelemente, Figur 8 eine Ansicht des Schleiftellers von unten, Figur 9 eine Seitenansicht des Schleiftellers, gemäß Figur 8, im Schnitt, Figur 10 einen mit dem Werkzeughalter zu koppelnden Faltenbalg zur Staubabsaugung, Figur 11 eine Seitenansicht des Werkzeughalters von der Seite des Faltenbalgs her, Figur 12 eine Ansicht des Werkzeughalters von unten, Figur 13 eine Draufsicht auf ein weiteres Ausführungsbeispiel eines Schleiftellers, Figur 14 die Seitenansicht des Schleiftellers gemäß Figur 13.

### Beschreibung des Ausführungsbeispiels

Die in Figur 1 gezeigte Elektrohandwerkzeugmaschine ist als Schwingschleifer 1 ausgestaltet, der ein Maschinengehäuse 2 besitzt, in dem ein Motor 3 angeordnet ist. Oben trägt der Schwingschleifer 1 einen Ein- und Ausschalter 4, insbesondere zur Bedienung mit dem Daumen. Im hinteren Bereich des Maschinengehäuses 2 ist ein Motor-Regelungsstellrad 5 angeordnet. Nach hinten tritt aus dem Maschinengehäuse 2 eine elektrische Anschlußleitung 6 mit einer Schutzhülse 7 aus. Vorn trägt der Schwingschleifer 1 einen Schleifteller 8 *mit Klettverschluß 8'* zur Aufnahme von nichtdargestellten Schleifblättern, der abnehmbar an einem Werkzeughalter 9 überrastend befestigt ist.

Auf den Werkzeughalter 9 und damit den Schleifteller 8 werden Drehungen des Motors 3 durch eine biegsame Welle 10 übertragen, die über eine seitliche Schwingungsbegrenzung 11 im Maschinengehäuse 2 geführt ist. Die biegsame Welle 10 endet einenends in *einem Exzenterträger 120, der einen Exzenterzapfen 12 trägt und der kurbelwellenartig* über ein Nadellager 13 am Werkzeughalter 9 und über ein unteres Wälzlager 14 am Maschinengehäuse 2 nahe dem Werkzeughalter 9 und diesem zugewandt drehbar gelagert ist. Auf der dem Werkzeughalter 9 abgewandten Seite ist die biegsame Welle 10 über eine Steckkupplung 15 mit einer nicht näher erläuterten Motorwelle gekuppelt. Außerdem ist in der Nähe der Steckkupplung 15 die biegsame Welle 10 in einem oberen Wälzlager 16 im Maschinengehäuse 2 drehbar gelagert.

Der Werkzeughalter 9 ist über *zwei* blattfederartige Schwingelemente 17, 18 am Maschinengehäuse 2 gegen Verlieren und gegen Drehmitnahme gesichert befestigt.

Zwischen einer Mündung 19 zum Staubaustritt am Werkzeughalter 9 und einem Staubabtransportkanal 20 im Maschinengehäuse 2 ist als elastisches Verbindungselement ein Faltenbalg 21 angeordnet, durch den ungehindert der kreisenden Bewegung des Werkzeughalters 9 Staub abströmen kann.

Im *Bereich der vorderen Ecke 42 (Fig. 2)* trägt der Werkzeughalter 9 eine von vorn bzw. von oben gut zugängliche Bedientaste 22, die nach hinten verschiebbar ist und einstückig mit einem Riegel 23 verbunden ist. Dieser - nachfolgend zu Figur 3 erläuterte - Riegel 23 greift in einen Rasthaken 24 des Schleiftellers 8 ein und hält dadurch den Schleifteller 8 am Werkzeughalter 9 fest.

In Figur 2 sind die zuvor beschriebenen Einzelheiten von oben deutlich erkennbar, so die Bedientaste 22, der dreieckige Werkzeughalter 9 mit Schleifteller 8, der Ein- und Ausschalter 4, die elektrische Anschlußleitung 6 und das Motor-Regelungsstellrad 5. Über die Figur 1 hinausgehend sind in Figur 2 erkennbar ein Kanalaustritt 25 sowie eine Trennfuge 26, die den Aufbau des Maschinengehäuses 2 aus zwei unsymmetrischen Halbschalen 27, 28 zeigt.

In Figur 3 sind die zuvor beschriebenen Einzelheiten deutlicher zu erkennen: Das Maschinengehäuse 2, *der Werkzeughalter 9, der Schleifteller 8 mit den Staubabsaugöffnungen 47*, die biegsame Welle 10, hinteres und vorderes Schwingelement 17, 18, - *die den Werkzeughalter 9 mit dem Schleifteller 8 gegenüber dem Maschi-nengehäuse 2 elastisch festhalten* -, der Faltenbalg 21, das untere Wälzlager 14 und der *am Exzenterträger 120 angeordnete* Exzenterzapfen 12. Über die Figuren 1 und 2 hinaus ist ein Nadellager 13 zwischen dem Werkzeughalter 9 und dem Exzenterzapfen 12 *bezeichnet, sowie* eine auf dem Exzenterzapfen 12 angeordnete Ausgleichsmasse 30 zum Mindern der bei der Exzenterbewegung des Werkzeughalters 9 mit Schleifteller 8 auftretenden Unwucht.

Weiter werden die Ausgestaltung des schalenartigen Werkzeughalters 9 und der Bedientaste 22 klar:
Die Bedientaste 22 ist nach hinten verschiebbar gelagert gegen die Kraft einer Druckfeder 31. Auf der dem Schleifteller 8 zugewandten Seite trägt die Bedientaste 22 eine Ausnehmung 32, deren seitlich linke Rontur zwei Schrägflächen 33, 34 aufweist, die eine schnabelartige Spitze bilden. Dieser Spitze steht eine ähnliche Spitze eines Rasthakens 24 gegenüber, der einstückig aus einer festen Schleiftellerplatte 35 ausgeformt ist. Der Rasthaken 24 trägt zwei Gegenschrägen 36, 37. Die obere Schrägfläche 33 des Riegels 23 bzw. der Bedientaste 22 verhakt und verspannt sich, den Rasthaken 24 untergreifend, gegen die untere Gegenschräge 37 und stabilisiert so die Verriegelung des Schleiftellers 8 am Werkzeughalter 9, so daß im gespannten Zustand der Schleifteller 8 fest gegen den Werkzeughalter 9 gepreßt wird. Außerdem muß durch die Wirkung der unteren Schrägfläche 34 beim Montieren des Schleiftellers 8 am Werkzeughalter 9 die Bedientaste 22 nicht nach hinten verschoben werden, da der Rasthaken 24 am Riegel 23 aufgleitet, diesen selbsttätig zurückschiebt und überrastet. *Zum Lösen des Schleiftellers 8 wird die Bedientaste 22 nach hinten verschoben, so daß sich der Riegel 23 gegenüber dem Rasthaken 24 aus der Rastposition soweit entfernt, daß deren Spitzen einander freigeben. Der Schleifteller kann nun um die hintere Kante im Bereich der Eingriffsöffnungen 39, 40 (Fig. 4) gegenüber dem Werkzeughalter 9 geschwenkt und entnommen werden, wobei ein unbeabsichtigtes Lösen des Schleiftellers 8 durch die* *in die Kontur der Werkzeugträgers 9 integrierte bzw. zurückgesetzte Position der Bedientaste 22 und durch deren Rückstellfeder 31 auszuschließen ist*.

In Figur 4 ist die Draufsicht auf den Werkzeughalter 9 gezeigt mit den Schwingelementen 17, 18 und der Mündung 19 des Staubabtransportkanals 20 sowie mit zwei Eingriffsöffnungen 39, 40 *zum Einrasten der Stützkrallen 48, 49, 50, 51, 52, 53, mit denen sich der Schleifteller 8 am Werkzeughalter 9 festhält. Ferner sind* die Öffnung 41 zum Eingriff des Nadellagers 13 bzw. für den Exzenterzapfen 12 sowie in der vorderen Ecke 42 die Öffnung 43 zur Aufnahme der Bedientaste 22 gezeigt.

In den Figuren 5 und 6 sind als Einzelheit die Schwingelemente 17, 18 gezeigt. Daraus wird deutlich, daß das hintere Schwingelement 17 ein Paar aus je drei Einzelschwingsäulen ist und das vordere Schwingelement 18 aus vier Einzel-Schwingssäulen besteht.

Figur 7 verdeutlicht die Anordnung der Schwingelemente 17, 18 auf dem Werkzeughalter 9 und zeigt in der Seitenansicht der Figur 4 entlang der Schnittlinie der Pfeile Y-Y das T-Profil der Schwingelemente 17, 18, die mit ihren oberen Querblättern in entsprechende, nicht näher bezeichnete Aussparungen des Maschinengehäuses 2 formschlüssig angeordnet sind.

Figur 8 zeigt eine Ansicht von unten auf den Schleifteller 8 und verdeutlicht dessen dreieckigen Grundriß mit nach außen gewölbten Seitenkanten 44, 45, 46. Darüber hinaus wird deutlich, die Anordnung von Absaugöffnungen 47 auf einem gemeinsamen Teilkreis und die zu Figur 9 erklärten Stützkrallen 48, 49, 50, 51, 52, 53 bzw. der drei Rasthaken 24 nahe den Schleiftellerecken 54, 55, 56. Die Pfeile X-X zeigen den Schnittverlauf für Figur 9.

Figur 9 zeigt die Seitenansicht des Schleiftellers 8 entlang der Pfeile X-X nach Figur 8. Hier wird deutlich, daß der Schleifteller 8 aus einer Schleiftellerplatte 35, insbesondere aus festem Kunststoff, und aus einem Schleiftellerkissen 57, insbesondere aus weichelastischem Kunststoff besteht. Auf seiner Unterseite trägt der Schleifteller 8 ein Klettverschlußsystem *57'* mit Häkchen, zu dem nichtdargestellte Schleifblätter bzw. andere Werkzeuge mit Velourrücken passen.

Auf der dem Werkzeughalter 9 zugewandten Seite trägt die Schleiftellerplatte 35 in jeder Schleiftellerecke 54, 55, 56 *zwei* einander spiegelbildlich gegenüberliegende Stützkrallen 48, 49, 50, 51, 52, 53 sowie einen durch die Winkelhalbierende symmetrisch geteilten Rasthaken 24. Die Stützkrallen haben zu einer Spitze zulaufende, nach außen weisende schräg angeordnete Stützund Halteflächen 58, 59. Die Rasthaken 24 haben ebenfalls zu einer Spitze zulaufende, nach innen zur Mitte des Schleiftellers 8 gewandte, Gegenschrägen 36, 37, die zum Einrasten des Riegels 23 der Bedientaste 22 (Fig. 3) vorgesehen sind.

Der Schleifteller 8 kann aufgrund seines vollständig symmetrischen Aufbaus mit den Schleiftellerecken 54, 55, 56 beliebig den Ecken des Werkzeughalters zugeordnet werden. Hierbei wechselt die Funktion der Stützkrallen 48, 49, 50, 51, 52, 53 je nachdem, ob diese in die *hinten, gegenüber der Bedientaste 22 angeordneten* Eingriffsöffnungen 39, 40 des Werkzeughalters 9 rasten und damit den Schleifteller 8 am Werkzeughalter 9 scharnierartig festhalten oder ob die Stützkrallen 48, 49, 50, 51, 52, 53 als elastische Distanzfeder wirken, an den Stützschrägen 62, 63, 64, 65 (Figur 12) aufgleiten und den Schleifteller 8 gegenüber dem Werkzeughalter 9 sozusagen vorgespannt festhalten.

Die Figur 10 zeigt die Vergrößerung eines Faltenbalgs 21 gemäß den Figuren 1 und 3 mit flachem, rechteckigem Querschnitt, entsprechend der Mündung 19 gemäß Figur 4.

Die Figuren 11 und 12 zeigen eine Ansicht des Werkzeughalters 9 von hinten bzw. von unten. Dabei wird die gemäß der Figuren 4 bis 7 nicht sichtbare symmetrische Anordnung der Schwingelemente 17, 18 deutlich. Darüberhinaus sind die Nocken 60, 61 erkennbar, an denen sich die Stützkrallen 48, 49, 50, 51, 52, 53 *abstützen* und eine spielfreie, *verspannte* Befestigung des Schleiftellers 8 am Werkzeughalter 9 sichern.

Die gleiche Aufgabe haben Stützschrägen 62, 63, 64, 65, die innen auf den Seitenflächen 66, 67 des Werkzeughalters 9 angeordnet sind und *beim Montieren des Schleiftellers 8* aufgleitend auf die Stützkrallen 48, 49, 50, 51, 52, 53 für ein Verspannen zwischen Schleifteller 8 und Werkzeughalter 9 sorgen und damit eine spielfreie Anordnung sichern. Weiter ist von unten besonders gut erkennbar die Verschiebeführung 68 zur Aufnahme der Bedientaste 22.

In den Figuren 13 und 14 ist ein Sonderschleifteller 70 dargestellt. Auf der dem Werkzeughalter 9 zugewandten Seite trägt der Sonderschleifteller 70, analog zu Schleifteller 8 gemäß der Figuren 8, 9, in jeder Innenkontur-Ecke 81, 82, 83 einander spiegelbildlich gegenüberliegende Stützkrallen 72, 73, 74, 75, 76, 77 sowie einen durch die längs verlaufende Winkelhalbierende symmetrisch geteilten Rasthaken 71. Die Stützkrallen 72, 73, 74, 75, 76, 77 haben nach außen weisende, schnabelähnliche schräg - angeordnete Stütz- und Halteflächen 48, 85. Der Rasthaken 71 hat nach innen, zur Mitte des Schleiftellers 70 gewandte, Gegenschrägen 86, 87, die zum Einrasten des Riegels 23 der Bedientaste 22 (Fig. 3) vorgesehen sind.

Der Schleifteller 70 kann aufgrund seines unsymmetrischen Aufbaus nur in Längsrichtung mit dem Werkzeughalter 9 gekoppelt werden, weil nur sein nach vorn verlängerter Bereich zum Schleifen vorgesehen ist und nicht, wie bei dem Ausführungsbeispiel gemäß Figur 8, 9, der unmittelbar unter dem Werkzeughalter 9 liegende Bereich. Deutlich wird die Anordnung des nach vorn verlagerten Klettverschlußbereichs 88.

Mit einem Schleifteller 70 gemäß Figur 13, 14 ist es möglich, in engen Zwischenräumen zu schleifen, beispielsweise Lamellen von Fensterläden, Türen oder beispielsweise eng aneinander grenzende Heizkörperrippen.

Nach Einschalten des Motors 3 über den Ein- und Ausschalter 4 dreht sich die Motorwelle und damit die flexible Welle 10 *mit dem Exzenterträger 120* und dem Exzenterzapfen 12. Der über die Schwingelemente 17, 18 im Maschinengehäuse 2 in einem sicheren - Abstand gegen Verdrehen und Verbiegen gesicherte Werkzeughalter 9 führt eine elliptische Kreisbewegung aus, wobei er dem Exzenterzapfen 12 folgt. Dadurch, daß die elliptische Bewegung längs nach vorn gerichtet ist, können besonders gut mit den gewölbten Außenkanten 44, 45, 46 des Schleiftellers 8 bzw. der Schleifblätter Kanten- bzw. Hohlkehlen oder andere, schwer zugängliche Bereiche an Werkstücken bündig, kantennah bearbeitet werden.

Der ohne Hilfswerkzeug über die Bedientaste 22 lösbare Schleifteller 8 kann gegen weitere, nichtdargestellte Schleifteller vorbereitend bestückt mit Schleifblättern unterschiedlicher Körnung oder gegen einen Sonderschleifteller 70 gemäß Figur 13, 14 besonders schnell gewechselt werden. Zeitaufwendiges Lösen des Klettverschlusses zwischen Schleifteller 8 und Schleifblatt entfällt, weil das jeweilige Schleifblatt an seinem Schleifteller verbleiben kann. So können Schleifarbeiten unterschiedlicher Oberflächengüte im Wechsel bequem durchgeführt werden.

Für die Übersichtlichkeit der zu bearbeitenden Flächen bzw. Kanten und die Kontrolle des Schwingschleifers 1 ist es vorteilhaft, daß sich der Schleifteller 8 und/oder der Werkzeughalter 9 pyramidenstumpfartig über deren Grundfläche erheben, insbesondere gemeinsam, bündig einen Pyramidenstumpf bilden, so daß die äußersten Kanten des Schleifblattes stets im Sichtfeld des Benutzers des Schwingschleifers liegen.

Dadurch, daß der Kanalaustritt 25 zum Abtransport von Schleifstaub oder dergl. asymmetrisch am hinteren Ende des Maschinengehäuses 2 in einer Maschinengehäuse-Schalenhälfte 27 angeordnet ist, kann der Kanalaustritt 25 mit hoher Genauigkeit gefertigt werden, so daß Schläuche oder dergl. zum Staubabtransport besonders dicht und sicher gegen ungewolltes Lösen anschließbar sind.

Bei einem nicht dargestellten Ausführungsbeispiel der Erfindung ist an Stelle der Schleifteller 8 bzw. 70 gemäß Figur 8 bzw. 13 ein entsprechend passendes Trennblech analog zur Befestigungsart der genannten Schleifteller angeklipst. Mit diesem Schneidblech können beispielsweise Fußbodenbeläge und Tapeten bequem vom Untergrund gelöst werden.

Bei einem anderen nichtdargestellten Ausführungsbeispiel der Erfindung ist anstelle eines Schleiftellers ein Schaber und/oder eine Säge an den Werkzeuqhalter ansetzbar.

Bei einem weiteren nicht dargestellten Ausführungsbeispiel der Erfindung ist der Werkzeughalter mit dem Schleifteller in einem arretierbaren Gelenk am Maschinengehäuse gelagert, so daß die Schleiftellerebene oder dergl. zur Anpassung des Schwingschleifers an verwinkelte, schwer zugängliche Werkstücke schwenkbar ist.

## Patentansprüche

1. Handwerkzeugmaschine (1) zur Flächenbearbeitung mit einem einen Motor (3) aufnehmenden Maschinengehäuse (2), die vom an einem Werkzeughalter (9) einen drehenden, kreisenden oder schwingenden Schleifteller (8) mit dreickiger, *bügeleisenartiger* Grundfläche zur Aufnahme dreickiger, *bügeleisenartiger* Schleifblätter mit Klettverschluß trägt, **dadurch gekennzeichnet, dass** der Werkzeughalter (9) mit einer mit der Grundfläche des Schleiftellers (8) im wesentlichen übereinstimmenden, dreickigen, *bügeleisenförmigen* Grundfläche bzw. Kontur schalenartig ausgestaltet ist und sich mit seinem äußeren Randbereich (69) lösbar auf dem Schleifteller (8) abstützt, wobei der Werkzeughalter (9) auf der dem Schleifteller (8) abgewandten Seite, lösbar über einen Exzenterzapfen (12), mit dem Motor (3) gekoppelt ist und dort mehrere elastische Schwingelemente (17, 18) trägt, die den Werkzeughalter (9) gegen Drehmitnahme und gegen Verlieren gesichert am Maschinengehäuse (2) festhalten, wobei der Schleifteller (8) am Werkzeughalter (9) anklipsbar und ohne Hilfswerkzeug abnehmbar ist und dass sich der Schleifteller (8) und/oder der Werkzeughalter (9) pyramidenstumpfartig über der Grundfläche erheben und bündig einen Pyramidenstumpf bilden.

2. Handwerkzeugmaschine nach Anspruch 1, **dadurch gekennzeichnet, daß** der Werkzeughalter (9) mit einer Bedientaste (22) versehen ist, bei deren Betätigung die Verriegelung zwischen dem Schleifteller (8) und dem Werkzeughalter (9) ohne Hilfswerkzeug lösbar ist und die unbetätigt als Überrastmittel zum Festhalten des Schleiftellers (8) am Werkzeughalter (9) dient.

3. Handwerkzeugmaschine nach Anspruch 2, **dadurch gekennzeichnet, daß** der Werkzeughalter (9) auf der der Bedientaste (22) gegenüberliegenden Seite (45) mindestens eine Eingriffsöffnung (39, 40) aufweist, in die mindestens eine Stützkralle (48, 49, 50, 51, 52, 53) des Schleiftellers (8) eingreift.

4. Handwerkzeugmaschine nach Anspruch 2 oder 3, **dadurch gekennzeichnet, daß** die Drucktaste (22) einen Riegel (23) trägt, der elastisch, insbesondere gegen eine Druckfeder (31), am Werkzeughalter (9) verschiebbar, gegen Verlieren gesichert angeordnet ist und der in seiner elastisch gehaltenen Endlage den Schleifteller (8) festhält.

5. Handwerkzeugmaschine nach Anspruch 4, **dadurch gekennzeichnet, daß** der Riegel (23) einen Rasthaken (24) am Schleifteller (8), vorzugsweise auf dessen dem Werkzeughalter (9) zugewandten Seite, untergreift.

6. Handwerkzeugmaschine nach einem der Ansprüche 1 bis 5, **dadurch gekennzeichnet, daß** der Schleifteller (8) neben mindestens einem Rasthaken (24) einstückig Stützmittel, insbesondere als Stützkrallen (48, 49, 50, 51, 52, 53) ausgestaltet, trägt, die sich am Werkzeughalter (9) abstützen und dadurch den Schleifteller (8), vorzugsweise verspannend, lagesichern.

7. Handwerkzeugmaschine nach Anspruch 6, **dadurch gekennzeichnet, daß** je ein Rasthaken (24) und je zwei Stützkrallen (48, 49, 50, 51, 52, 53) an jeder der Schleiftellerecken (54, 55, 56) angeordnet sind.

8. Handwerkzeugmaschine (1) nach einem der vorhergebenden Ansprüche, **dadurch gekennzeichnet, dass** der Werkzeughalter (9) auf der dem Schleifteller (8) zugewandten Seite Stützmittel (60, 61) trägt, gegen die sich der Schleifteller (8) spielfrei verspannend abstützt.

9. Handwerkzeugmaschine nach Anspruch 1, **dadurch gekennzeichnet, daß** die Bedientaste (22) von vorn und/oder oben zugänglich nach hinten federelastisch verschiebbar ist, daß mehrere, vorzugsweise als Rasthaken (24) und Stützkrallen (48, 49, 50, 51, 52, 53) ausgestaltete Rastmittel des Schleiftellers (8) in damit zusammenwirkende Rastmittel des Werkzeughalters (9), die vorzugsweise als Eingriffsöffnungen (39, 40) ausgebildet sind, verrasten und daß die Bedientaste (22) mit einem dieser Rastmittel (24) des Schleiftellers (8) derart zusammenwirkt, daß sie in Ruhestellung den Schleifteller (8) am Werkzeughalter (9) verriegelt und in nach hinten verschobener Stellung das Rastmittel (24) freigibt.

10. Handwerkzeugmaschine nach Anspruch 1, **dadurch gekennzeichnet, daß** der Schleifteller (8) symmetrisch aufgebaut ist und mit seinen Ecken (54, 55, 56) beliebig den Ecken des Werkzeughalters (9) jeweils verriegelbar und/oder überrastbar zuzuordnen ist.

11. Handwerkzeugmaschine nach einem der vorhergehenden Ansprüche, **dadurch gekennzeichnet, daß** mindestens zwei Schwingelemente (17, 18) am Werkzeughalter (9) angeordnet sind, wobei ein Schwingelement (18) auf der vorderen Ecke (42) und ein anderes Schwingelement (17) nahe der dieser Ecke (42) gegenüberliegenden Seitenkante (45) des Werkzeughalters (9) angeordnet sind.

12. Handwerkzeugmaschine nach Anspruch 11, **dadurch gekennzeichnet, daß** das hintere Schwingelement (17) als aus mehreren, vorzugsweise je drei Einzelschwingsäulen bestehendes Paar ausgestaltet ist, und daß das vordere Schwingelement (18) aus mehreren, vorzugsweise vier Einzelschwingsäulen besteht, die jeweils durch obere und untere Querblätter (91) miteinander verbunden sind.

13. Handwerkzeugmaschine nach Anspruch 12, **dadurch gekennzeichnet, daß** die oberen Querblätter (91) der Schwingelemente (17, 18) in Aussparungen (90) des Maschinengehäuses (2) formschlüssig eingesetzt sind.

14. Handwerkzeugmaschine nach einem der vorhergehenden Ansprüche, **dadurch gekennzeichnet, daß** zwischen dem Schleifteller (8) und dem Werkzeughalter (9) ein Zwischenraum gebildet wird, der, bis auf die Staubabsaugöffnungen (47) und eine Mündung (19) eines Staubabtransportkanals (20), nach außen im wesentlichen dicht ist und zum Durchtritt des abgesaugten Staubes dient.

15. Handwerkzeugmaschine nach einem der vorhergehenden Ansprüche, dadurch gekenzeichnet, daß an einer Außenseite des Werkzeughalters (9), vorzugsweise mittig, eine, insbesondere rechteckige Mündung (19) eines Staubabtransportkanals (20) angeordnet ist.

16. Handwerkzeugmaschine nach Anspruch 15, **dadurch gekennzeichnet, daß** die Mündung (19) über einen, insbesondere rechteckigen, Faltenbalg (21) mit dem Maschinengehäuse (2) weiterführend verbunden ist.

17. Handwerkzeugmaschine nach einem der vorhergehenden Ansprüche, **dadurch gekennzeichnet, daß** der Schleifteller (8) am Werkzeughalter (9) gegen andere Werkzeuge mit gleicher, dem Werkzeughalter (9) entsprechender Befestigungsstruktur, wie Schaber, Sägeblatt, Trennblech oder dergl. ohne Hilfswerkzeug austauschbar ist.

18. Handwerkzeugmaschine nach einem der vorhergehenden Ansprüche, **dadurch gekennzeichnet, daß** sich der Schleifteller (8) und/oder der Werkzeughalter (9) pyramidenstumpfartig über der Grundfläche erheben und, insbesondere gemeinsam, bündig einen Pyramidenstumpf bilden.

19. Schleifteller für eine Handwerkzeugmaschine nach dem Oberbegriff des Anspruchs 1, **dadurch gekennzeichnet, daß** er eine mit der Grundfläche des Werkzeughalters (9) im wesentlichen übereinstimmende, dreieckige Grundfläche bzw. Kontur hat und Mittel (23, 48, 49, 51, 51, 52, 53) zur ohne Hilfswerkzeug lösbaren Anbringung und zur Verrieglung am Werkzeughalter (9) aufweist.

20. Schleifteller nach Anspruch 19, **dadurch gekennzeichnet, daß** er Mittel, insbesondere als Stützkrallen (48, 49, 50, 51, 52, 53) ausgestaltet, trägt, mit denen er sich verspannend am Werkzeughalter (9) abstützen kann.

21. Schleifteller nach Anspruch 20, **dadurch gekennzeichnet, daß** er auf einem gemeinsamen Teilkreis angeordnete Staubabsaugöffnungen (47) trägt.

22. Werkzeughalter für eine Handwerkzeugmaschine nach Anspruch 1, **dadurch gekennzeichnet, daß** er schalenartig ausgestaltet ist, eine mit der Grundfläche des Schleiftellers (8) im wesentlichen übereinstimmende, dreieckige Grundfläche bzw. Kontur hat, sich mit seinem Rand auf dem Schleifteller (8) abstützt und Mittel (22, 60, 61, 62, 63, 64, 65) zur ohne Hilfswerkzeug lösbaren Anbringung und zur Verriegelung des Schleiftellers (8) aufweist.

23. Werkzeughalter nach Anspruch 22, **dadurch gekennzeichnet, daß** er, insbesondere auf der dem Schleifteller (8) zugewandten Seite, vorzugsweise nahe einer Eingriffsöffnung (39, 40) Stützmittel, insbesondere Nocken (60, 61) und/oder Stützschrägen (62, 63), trägt, gegen die sich der Schleifteller (8), insbesondere dessen Stützkrallen (48, 49, 50, 51, 52, 53), vorzugsweise spielfrei verspannend, abstützt.

24. Werkzeughalter nach Anspruch 23, **dadurch gekennzeichnet, daß** er einstückig elastische Schwingelemente (17, 18) trägt, die ihn gegen Drehmitnahme und gegen Verlieren gesichert am Maschinengehäuse (2) festhalten.

25. Werkzeughalter nach Anspruch 24, **dadurch gekennzeichnet, daß** mindestens zwei Schwingelemente (17, 18) am Werkzeughalter (9) angeordnet sind, wobei ein Schwingelement (18) auf der vorderen Ecke (42) und ein anderes Schwingelement (17) nahe der der Ecke (42) gegenüberliegenden Seitenkante (45) des Werkzeughalters (9) angeordnet sind.

26. Werkzeughalter nach Anspruch 25, **dadurch gekennzeichnet, daß** das hintere Schwingelement (17) als aus mehreren, vorzugsweise je drei Einzelschwingsäulen bestehendes Paar ausgestaltet ist, und daß das vordere Schwingelement (18) aus mehreren, vorzugsweise vier Einzelschwingsäulen besteht, die jeweils durch obere und untere Querblätter (91) miteinander verbunden sind.

## Claims

1. Hand-held surface-processing power tool (1) which has a machine casing (2) containing a motor (3) and which, at the front, carries on a toolholder (9) a rotary, orbital or oscillatory sanding plate (8) having a triangular flatiron-like base to mount triangular flatiron-like abrasive sheets by means of a loop-and-burr fastener, **characterized in that** the toolholder (9) is of shell-like design with a triangular flatiron-like base or contour which substantially coincides with the base of the sanding plate (8) and is detachably supported on the sanding plate (8) by its outer edge region (69), the toolholder (9) being detachably coupled by means of an eccentric pin (12) to the motor (3), on the side remote from the sanding plate (8), and carrying a plurality of resilient oscillating elements (17, 18) there which fasten the toolholder (9) on the machine casing (2) such as to secure it against corotation and against detachment, it being possible for the sanding plate (8) to be clipped in place on the toolholder (9) and removed without an auxiliary tool, and **in that** the sanding plate (8) and/or the toolholder (9) rise or rises in the form of a truncated pyramid above the base and lie or lies flush to form a truncated pyramid.

2. Hand-held power .tool according to Claim 1, **characterized in that** the toolholder (9) is provided with an operating button (22), during the actuation of which the locking between the sanding plate (8) and the toolholder (9) can be released without an auxiliary tool and which, when not actuated, serves as an over-latching means for securing the sanding plate (8) to the toolholder (9).

3. Hand-held power tool according to Claim 2, **characterized in that** the toolholder (9), on the side (45) opposite the operating button (22), has at least one engagement opening (39, 40) in which at least one support claw (48, 49, 50, 51, 52, 53) of the sanding plate (8) engages.

4. Hand-held power tool according to Claim 2 or 3, **characterized in that** the pushbutton (22) carries a bolt (23) which is arranged for resilient displacement on the toolholder (9), in particular against the action of a compression spring (31), such as to be secured against detachment, and which in its resiliently held end position secures the sanding plate (8).

5. Hand-held power tool according to Claim 4, **characterized in that** the bolt (23) engages under a catch hook (24) on the sanding plate (8), preferably on the side of the latter which faces the toolholder (9).

6. Hand-held power tool according to one of Claims 1 to 5, **characterized in that**, in addition to at least one catch hook (24), the sanding plate (8) carries integrally support means, in particular designed as support claws (48, 49, 50, 51, 52, 53), which are supported on the toolholder (9) and thereby secure the sanding plate (8) in position, preferably in a restraining manner.

7. Hand-held power tool according to Claim 6, **characterized in that** in each case one catch hook (24) and two support claws (48, 49, 50, 51, 52, 53) are arranged at each of the corners (54, 55, 56) of the sanding plate.

8. Hand-held power tool according to one of the preceding claims, **characterized in that** the toolholder (9), on the side facing the sanding plate (8), carries support means (60, 61), against which the sanding plate (8) is supported in a restraining manner free of play.

9. Hand-held power tool according to Claim 1, **characterized in that** the operating button (22) is accessible from the front and/or from above and can be elastically displaced towards the rear, **in that** a plurality of catch means of the sanding plate (8), which are preferably designed as catch hooks (24) and support claws (48, 49, 50, 51, 52, 53), catch in catch means of the toolholder (9) which interact therewith and are preferably designed as engagement openings (39, 40), and **in that** the operating button (22) interacts with one of these catch means (24) of the sanding plate (8) in such a way that it locks the sanding plate (8) on the toolholder (9) in the rest position and releases the catch means (24) in the position displaced to the rear.

10. Hand-held power tool according to Claim 1, **characterized in that** the sanding plate (8) is of symmetrical construction and is assigned with its corners (54, 55, 56) in any desired manner to the corners of the toolholder (9) in each case in a lockable and/or over-latching manner.

11. Hand-held power tool according to one of the preceding claims, **characterized in that** at least two oscillating elements (17, 18) are arranged on the toolholder (9), one oscillating element (18) being arranged on the front corner (42) and another oscillating element (17) being arranged near that side edge (45) of the toolholder (9) which lies opposite this corner (42).

12. Hand-held power tool according to Claim 11, **characterized in that** the rear oscillating element (17) is designed as a pair which consists of a plurality of individual oscillating columns, preferably of three individual oscillating columns each, and **in that** the front oscillating element (18) consists of a plurality of individual oscillating columns, preferably of four individual oscillating columns, the said individual oscillating columns in each case being connected to one another by top and bottom crossbars (91).

13. Hand-held power tool according to Claim 12, **characterized in that** the top crossbars (91) of the oscillating elements (17, 18) are inserted into recesses (90) of the machine casing (2) in a positive-locking manner.

14. Hand-held power tool according to one of the preceding claims, **characterized in that** a space is formed between the sanding plate (8) and the toolholder (9), which space, apart from the dust extraction openings (47) and a mouth (19) of a dust discharge duct (20), is substantially sealed with respect to the outside and is used for the extracted dust to pass through.

15. Hand-held power tool according to one of the preceding claims, **characterized in that** an in particular rectangular mouth (19) of a dust discharge duct (20) is arranged, preferably centrally, on one outer side of the toolholder (9).

16. Hand-held power tool according to Claim 15, **characterized in that** the mouth (19) is extended by an in particular rectangular bellows (21) to connect to the machine casing (2).

17. Hand-held power tool according to one of the preceding claims, **characterized in that** the sanding plate (8) can be replaced on the toolholder (9) by other tools having the same fastening structure corresponding to the toolholder (9), such as a scraper, saw blade, parting blade or the like, without an auxiliary tool.

18. Hand-held power tool according to one of the preceding claims, **characterized in that** the sanding plate (8) and/or the tool holder (9) rise or rises in the form of a truncated pyramid above the base and in particular lie or lies flush to form conjointly a truncated pyramid.

19. Sanding plate for a hand-held power tool according to the preamble of Claim 1, **characterized in that** it has a triangular base or contour substantially coinciding with the base of a toolholder (9) and has means (23, 48, 49, 51, 52, 53) for detachably fixing and locking on the toolholder (9) without an auxiliary tool.

20. Sanding plate according to Claim 19, **characterized in that** it carries means, in particular designed as support claws (48, 49, 50, 51, 52, 53), with which it can be supported on the toolholder (9) in a restraining manner.

21. Sanding plate according to Claim 20, **characterized in that** it has dust extraction openings (47) arranged on a common pitch circle.

22. Toolholder for a hand-held power tool according to Claim 1, **characterized in that** it is of shell-like design, has a triangular base or contour substantially coinciding with the base of the sanding plate (8), is supported on the sanding plate (8) by its edge, and has means (22, 60, 61, 62, 63, 64, 65) for detachably fastening and for locking the sanding plate (8) without an auxiliary tool.

23. Toolholder according to Claim 22, **characterized in that**, in particular on the side facing the sanding plate (8), preferably near an engagement opening (39, 40), it carries supporting means, in particular bosses (60, 61) and/or supporting inclined surfaces (62, 63), against which the sanding plate (8), in particular its support claws (48, 49, 50, 51, 52, 53), is supported, preferably in a restraining manner free of play.

24. Toolholder according to Claim 23, **characterized in that** it integrally carries resilient oscillating elements (17, 18) which fasten it such as to secure it against corotation and against detachment.

25. Toolholder according to Claim 24, **characterized in that** at least two oscillating elements (17, 18) are arranged on the toolholder (9), one oscillating element (18) being arranged on the front corner (42) and another oscillating element (17) being arranged near that side edge (45) of the toolholder (9) which lies opposite the corner (42).

26. Toolholder according to Claim 25, **characterized in that** the rear oscillating element (17) is designed as a pair which consists of a plurality of individual oscillating columns, preferably of three individual oscillating columns each, and **in that** the front oscillating element (18) consists of a plurality of individual oscillating columns, preferably of four individual oscillating columns, the said individual oscillating columns in each case being connected to one another by top and bottom crossbars (91).

## Revendications

1. Machine-outil à main pour le traitement d'une surface comprenant un boîtier (2) logeant un moteur (3) et muni à l'avant d'un porte-outil (9) triangulaire avec un plateau de ponçage (8) à surface triangulaire en forme de fer à repasser comme outil tournant, rotatif ou oscillant, le plateau recevant des feuilles de ponçage de forme triangulaire en fer à repasser ainsi qu'une aspiration de poussière, les feuilles de ponçage et le plateau étant amovibles,
**caractérisée en ce que**
le porte-outil (9) a une forme de base en fer à repasser, triangulaire, ou un contour étroit, et qui correspond pour l'essentiel à la surface de base du plateau de ponçage (8), et son bord extérieur (69) s'appuie de manière amovible sur le plateau de ponçage (8),
le porte-outil (9) étant couplé du côté opposé au plateau de ponçage (8), de manière amovible par un tourillon excentré (12) au moteur (3) pour y porter plusieurs éléments oscillants élastiques (17, 18) qui tiennent le porte-outil (9) contre l'entraînement en rotation et contre la perte sur le boîtier de machine (2), le plateau de ponçage (8) étant enclipsable au porte-outil (9) et démontable sans outil auxiliaire et le plateau de ponçage (8) et/ou le porte-outil (9) forment un tronc de pyramide qui s'élève au-dessus de la surface de base et vient en fleur avec celle-ci.

2. Machine-outil à main selon la revendication 1,
**caractérisée en ce que**
le porte-outil (9) est muni d'un poussoir de manoeuvre (22) dont l'actionnement libère le verrouillage entre le plateau de ponçage (8) et le porte-outil (9) sans nécessiter de moyens auxiliaires, et le poussoir non actionné sert de moyen d'accrochage pour retenir le plateau de ponçage (8) au porte-outil (9).

3. Machine-outil à main selon la revendication 2,
**caractérisée en ce que**
le porte-outil (9) comporte au moins un orifice de prise (39, 40) du côté opposé (45) au poussoir de commande (22) et une griffe d'appui (48, 49, 50, 51, 52, 53) du plateau de ponçage (8) peut pénétrer dans cet orifice de prise.

4. Machine-outil à main selon la revendication 2 ou 3,
**caractérisée en ce que**
le poussoir de manoeuvre (22) porte un verrou (23) coulissant élastiquement notamment contre l'action d'un ressort de compression (31) sur le porte-outil (9) en étant protégé contre la perte et il est maintenu élastiquement dans sa position de fin de course qui retient le plateau de ponçage (8).

5. Machine-outil à main selon la revendication 4,
**caractérisée en ce que**
le verrou (23) vient prendre sous un crochet d'encliquetage (24) du plateau de ponçage (8), de préférence sur le côté de celui-ci opposé au porte-outil (9).

6. Machine-outil à main selon l'une des revendications 1 à 5,
**caractérisée en ce que**
le plateau de ponçage (8) porte à côté d'un crochet (24) un moyen d'appui en une seule pièce, notamment des griffes d'appui (48, 49, 50, 51, 52, 53) s'appuyant contre le porte-outil (9) et étant ainsi bloquées en rotation contre le plateau de ponçage (8), de préférence par serrage.

7. Machine-outil à main selon la revendication 6,
**caractérisée en ce que**
chaque côté du plateau de ponçage (54, 55, 56) comporte un crochet d'encliquetage (24) et chaque fois deux griffes d'appui (48, 49, 50, 51, 52, 53).

8. Machine-outil à main (1) selon l'une des revendications précédentes,
**caractérisée en ce que**
le porte-outil (9) est muni de moyens d'appui (60, 61) sur son côté tourné vers le plateau de ponçage (8) et le plateau de ponçage (8) est appuyé avec précontrainte sans jeu.

9. Machine-outil à main selon la revendication 1,
**caractérisée en ce que**
le poussoir de manoeuvre (22) est accessible par l'avant et/ou par le dessus pour être coulissé de manière élastique vers l'arrière,
plusieurs moyens d'accrochage du plateau de ponçage (8) en forme de griffes d'encliquetage (24) et de griffes d'appui (48, 49, 50, 51, 52, 53) viennent s'accrocher dans des moyens d'accrochage correspondants du porte-outil (9), ces derniers étant de préférence des orifices d'accrochage (39, 40) et
le poussoir de commande (22) coopère avec l'un de ces moyens d'accrochage (24) du plateau de ponçage (8) pour verrouiller le plateau de ponçage (8) au porte-outil (9) en position de repos et libérer le moyen d'encliquetage (24) lorsqu'il est poussé vers l'arrière.

10. Machine-outil à main selon la revendication 1,
**caractérisée en ce que**
le plateau de ponçage (8) a une structure symétrique et ses coins (54, 55, 56) peuvent être chaque fois verrouillés et/ou accrochés aux coins du porte-outil (9).

11. Machine-outil à main selon l'une des revendications précédentes,
**caractérisée en ce qu'**
au moins deux éléments oscillants (17, 18) sont prévus sur le porte-outil (9), un élément oscillant (18) étant prévu au coin avant (42) et l'autre élément oscillant (17) à proximité du côté (45) du porte-outil (9) à l'opposé de ce coin (42).

12. Machine-outil à main selon la revendication 11,
**caractérisée en ce que**
l'élément oscillant arrière (17) est réalisé sous la forme de plusieurs paires, de préférence trois paires de colonnes oscillantes et l'élément oscillant avant (18) est formé de plusieurs colonnes oscillantes séparées, de préférence quatre colonnes, reliées chaque fois par des lames transversales supérieures et inférieures (91).

13. Machine-outil à main selon la revendication 12,
**caractérisée en ce que**
les lames transversales supérieures (91) des éléments oscillants (17, 18) sont logées par une liaison par la forme dans les cavités (91) du carter (2) de la machine.

14. Machine-outil à main selon l'une des revendications précédentes,
**caractérisée par**
un intervalle formé entre le plateau de ponçage (8) et le porte-outil (9), cet intervalle étant essentiellement étanche vis-à-vis de l'extérieur à l'exception des orifices d'aspiration de poussière (47) et de l'embouchure (19) d'un canal d'évacuation de poussière (20), pour permettre le passage de la poussière aspirée.

15. Machine-outil à main selon l'une des revendications précédentes,
**caractérisée en ce que**
le côté extérieur du porte-outil (9) comporte de préférence au milieu une embouchure (19) notamment rectangulaire pour le canal d'évacuation de poussière (20).

16. Machine-outil à main selon la revendication 15,
**caractérisée en ce que**
l'embouchure (19) se poursuit au niveau du carter (2) de la machine par un canal en forme de soufflet (21) essentiellement rectangulaire.

17. Machine-outil à main selon l'une des revendications précédentes,
**caractérisée en ce que**
le plateau de ponçage (8) est monté de manière interchangeable sur le porte-outil (9) pour être remplacé par d'autres outils avec une structure de fixation identique correspondant à celle du porte-outil (9) comme par exemple une raclette, une lame de scie, une tôle de séparation ou un moyen analogue.

18. Machine-outil à main selon l'une des revendications précédentes,
**caractérisée en ce que**
le plateau de ponçage (8) et/ou le porte-outil (9) ont une forme de tronc de pyramide au-dessus de la surface de base et forment notamment en commun un tronc de pyramide.

19. Plateau de ponçage pour une machine-outil à main selon le préambule de la revendication 1,
**caractérisé en ce qu'**
il présente un contour ou une surface de base triangulaire correspondant essentiellement à la surface de base du porte-outil (9) et des moyens (23, 48, 49, 50, 51, 52, 53) permettant une fixation amovible sans nécessiter d'outil et un verrouillage sur le porte-outil (9).

20. Plateau de ponçage selon la revendication 19,
**caractérisé en ce qu'**
il comporte des moyens notamment des griffes d'appui (48, 49, 50, 51, 52, 53) par lesquels il s'appuie au porte-outil (9) en étant serré.

21. Plateau de ponçage selon la revendication 20,
**caractérisé en ce qu'**
il comporte des orifices d'aspiration de poussière (47) répartis sur un cercle primitif commun.

22. Porte-outil pour une machine-outil à main selon la revendication 1,
**caractérisé en ce qu'**
il est réalisé en forme de coquille avec un contour ou une surface de base triangulaire correspondant à la surface de base du plateau de ponçage (8), et dont le bord s'appuie contre le plateau de ponçage (9) ainsi que des moyens (22, 60, 61, 62, 63, 64, 65) pour une fixation amovible sans nécessiter d'outil et un verrouillage du plateau de ponçage (8).

23. Porte-outil selon la revendication 22,
**caractérisé en ce que**
notamment du côté opposé au plateau de ponçage (8), de préférence à proximité d'un orifice de prise (39, 40), il comporte des moyens d'appui, notamment des cames (60, 61) et/ou des rampes d'appui (62, 63) contre lesquelles s'appuie le plateau de ponçage (8), notamment ses griffes d'appui (48, 49, 50, 51, 52, 53) et cela de préférence sans jeu.

24. Porte-outil selon la revendication 23,
**caractérisé en ce qu'**
il porte des éléments oscillants élastiques (17, 18) en une seule pièce et qui le tiennent pour l'entraînement et évitent qu'il ne se détache du carter (2) de la machine.

25. Porte-outil selon la revendication 24,
**caractérisé par**
au moins deux éléments oscillants (17, 18) sur le porte-outil (9), un élément oscillant (18) étant prévu au niveau du coin avant (42) et l'autre élément oscillant (17) à proximité du côté (45) du porte-outil (9) à l'opposé du coin (42).

26. Porte-outil selon la revendication 25,
**caractérisé en ce que**
l'élément oscillant arrière (17) est formé de plusieurs paires composées notamment de trois colonnes oscillantes séparées et l'élément oscillant avant (18) est formé de plusieurs colonnes oscillantes séparées, de préférence quatre colonnes, chaque fois reliées par une lame transversale supérieure et inférieure (91).
